# FASCICULE DE BREVET EUROPEEN

(11) **EP 3 184 201 B1**
(45) Date de publication et mention de la délivrance du brevet: **17.02.2021**
(21) Numéro de dépôt: 16200006.1
(22) Date de dépôt: 22.11.2016
(51) Int. Cl.: B22C 9/12

(54) **DISPOSITIF DE NOYAUTAGE POUR FONDERIE PAR GRAVITÉ**
VORRICHTUNG ZUR KERNHERSTELLUNG FÜR GIESSEREI DURCH SCHWERKRAFTVERFAHREN
FOUNDRY CORE-MAKING DEVICE OPERATING BY GRAVITY

(30) Priorité: 09.12.2015 FR 1562076
(43) Date de publication de la demande: 28.06.2017
(73) Titulaire: PSA Automobiles SA, 78300 Poissy (FR)
(72) Inventeur: LHOTE, STEPHANE, 08000 CHARLEVILLE MEZIERES (FR); SCHMITT, KARL, 08240 BAYONVILLE (FR); DELAN, JEAN PIERRE, 08000 CHARLEVILLE MEZIERES (FR)

(56) Documents cités:
- FR-A1- 2 707 537
- FR-A1- 2 986 983
- JP-A- S56 151 138
- US-A1- 2003 173 049

## Description

L'invention se rapporte à une technique de fonderie, appelée fonderie par gravité, aussi désignée sous le terme de coulée par gravité, qui permet de mouler des pièces métalliques. La coulée gravité connaît plusieurs variantes de mise en œuvre, dont par exemple la coulée gravité dite coquille, en source, basculée ou basse pression, l'invention s'intéressant à toutes ces variantes.

L'invention s'intéresse plus particulièrement aux dispositifs dits de noyautage destinés à fabriquer des noyaux pour des moules utilisés dans ce type de technique. En fonderie, les noyaux sont, de façon connue, des composants du moule, réalisés à base de sable, naturel ou artificiel, (silice, mullite, céramique et autre,...) qui permettent de réaliser les évidements intérieurs de la pièce à mouler, ou des zones en contre-dépouille de celle-ci.

Un dispositif de dispositif de noyautage comme technique de fonderie est par exemple décrit dans le document US 2003/0173049 A1.

Ces dispositifs de noyautage sont généralement constitués de trois grandes parties, mobiles les unes par rapport aux autres.

Il y a tout d'abord la partie la plus amont, également appelée « tête de tir », qui présente une enceinte qui reçoit en partie haute le sable ou, plus généralement le sable associé à des composants du type liant organique ou minéral, par exemple un/des liants(s) sous forme pulvérulente, provenant d'une trémie, et qui distribue ce mélange pulvérulent au travers d'au moins une plaque percée d'ouvertures dite « plaque de tir » par des buses de distribution dites buses de tir.

Il y a ensuite la « boîte à noyaux », qui délimite les cavités qui vont correspondre à la forme et aux dimensions des noyaux à fabriquer, les buses de tir mentionnées plus haut étant en connexion fluidique avec des ouvertures disposées en partie supérieure des cavités en question pour en permettre le remplissage.

Il y a, enfin, la partie « séchage (par un gaz) », qui permet, une fois les cavités de la boîte à noyaux remplies du mélange pulvérulent, de durcir celui-ci, de manière à ce que la boîte à noyaux puisse finalement éjecter des noyaux durcis/compacts et manipulables de ses cavités vers les moules. Ce durcissement se fait par chauffage du mélange pulvérulent, qui entraîne sa déshydratation et le durcissement du liant, par exemple par réticulation quand le liant est de type organique, assurant ainsi la cohérence des noyaux.

Généralement, ce durcissement par chauffage se fait par diffusion, à cœur, dans le mélange pulvérulent d'air chaud et sec sous pression : après avoir alimenté les cavités en mélange sable/liant par des ouvertures pratiquées dans les cavités, on vient souffler de l'air chaud par ces mêmes ouvertures dans les cavités sur les noyaux en cours de constitution.

Cependant, on cherche à faire évoluer la façon dont on opère le durcissement des noyaux pour différentes raisons. L'une des raisons est que le procédé de chauffage décrit plus haut présente un coût énergétique non négligeable. En outre, l'opération de chauffage est assez longue, et allonge significativement donc le temps de cycle de production des noyaux. Enfin, on tend à avoir de plus en plus recours à des liants minéraux, et non plus organiques, notamment pour suivre les évolutions réglementaires en la matière, et avec ce type de liant, améliorer l'efficacité du séchage est important.

L'invention a alors pour but d'améliorer les dispositifs de noyautage, et, plus particulièrement, d'améliorer la façon d'opérer le durcissement des noyaux, notamment afin de remédier aux inconvénients mentionnés précédemment.

L'invention a alors pour objet un dispositif de noyautage pour fonderie par gravité, ledit dispositif de noyautage comportant : - des moyens de constitution des noyaux comprenant des outillages définissant des cavités de moulage , - des moyens d'alimentation en composé(s) pulvérulent(s) desdites cavités par des ouvertures d'alimentation, et - des moyens de séchage des noyaux en cours de constitution dans lesdites cavités par soufflage d'un fluide par des ouvertures de soufflage, tel que les ouvertures de soufflage sont distinctes des ouvertures d'alimentation.

L'invention propose donc de différencier les ouvertures d'alimentation en sable et liant des ouvertures de soufflage d'air (de fluide) chaud, ce qui ouvre de toutes nouvelles possibilités d'opérer le séchage des noyaux. En effet, dans le cas d'un liant à durcissement par chauffage/déshydratation, le séchage des noyaux est obtenu par la combinaison de la température de l'outillage métallique (durcissement « périphérique ») et de la circulation d'un fluide chaud sous pression qui traverse le noyau poreux (durcissement « à cœur ») : l'outillage chaud et le fluide chaud vaporisent et évacuent l'eau contenue dans le liant. Cette déshydratation du liant contenu dans le noyau le fait durcir et permet d'obtenir un noyau (sable + liant) dur et manipulable. La déshydratation peut être obtenue par deux phénomènes physiques, à savoir le changement de phase de l'eau liquide vers l'eau vapeur, l'eau vapeur étant évacuée par la circulation de gaz, et, dans le cas de l'air comme fluide de séchage, l'absorption de l'humidité dans l'air sec.

Or, dans l'état de l'art existant, le fluide de séchage est introduit par le même orifice qui permet d'injecter, dans un premier temps, du sable dans l'outillage métallique puis le fluide chaud de séchage. Il est évacué par des ouvertures équipées de filtres aménagées dans l'outillage dans la partie opposée de l'outillage à la partie où il est injecté, les filtres (par exemple de type métallique à lamelles) laissant passer un fluide mais pas le sable. Mais la déshydratation d'un noyau est une étape de fabrication longue à réaliser, si on fait la comparaison avec d'autres technologies de noyautage (du type boîte froide phénolique,...). Les procédés de noyautage, qui mettent en œuvre un durcissement du noyau par séchage du liant, ont ainsi un temps de cycle généralement très long par rapport aux autres procédés, le temps de cycle étant directement lié à la capacité du procédé à éliminer l'eau contenue dans le noyau. La gestion du flux du fluide chaud qui traverse et assèche le noyau est donc très importante dans l'obtention d'un temps de cycle court.

Les inconvénients liés aux procédés selon l'état de l'art existant sont donc les suivants :
- l'injection du fluide de séchage est située à l'opposé de la zone d'éjection des noyaux. La zone du noyau située côté éjection est donc séchée en dernier. Elle acquiert donc des caractéristiques mécaniques en dernier et ne permet donc pas une éjection rapide du noyau sans risque de casse. (A noter cependant, qu'une éjection du noyau même partiellement séché est possible si le noyau supporte d'être éjecté et manipulé, car le noyau continue à sécher hors de l'outillage du fait de sa propre chaleur),
- les buses d'injection de sable sont dimensionnées prioritairement de manière à obtenir un bon remplissage du mélange sable + liant, le but étant d'obtenir un noyau de bonne qualité, sans zone mal remplie ou insuffisamment compactée, ces défauts sur noyaux engendrant des défauts sur la pièce de fonderie qui sera coulée. Les buses d'injection ne sont donc pas dimensionnées de manière optimale pour l'injection du fluide de séchage du liant. Des zones du noyau peuvent donc ne pas être séchées correctement/suffisamment par la circulation du fluide chaud. Le séchage se réalise alors par conduction de chaleur, ce qui rallonge donc d'autant le temps de cycle de séchage,

L'invention, en choisissant dans les cavités les ouvertures d'alimentation en sable et liant différentes des ouvertures pour le soufflage de fluide de séchage, permet d'améliorer séparément l'injection de sable et celle de fluide, en se libérant des contraintes liées à l'étape de remplissage des cavités par le sable : on peut enfin améliorer la façon de souffler le fluide de séchage au travers du noyau sans risquer de dégrader du même coup la façon d'injecter le mélange sable + liant. On peut ainsi, notamment, utiliser des moyens de soufflage dimensionnés de façon appropriée pour un fluide chaud, on peut aussi choisir librement la répartition et le dimensionnement des ouvertures de soufflage des cavités, indépendamment des ouvertures d'alimentation en sable.

On peut enfin, comme détaillé plus loin, choisir des cheminements du fluide chaud dans les noyaux depuis les ouvertures de soufflage complètement différents du cheminement du mélange sable + liant quand on remplit les cavités, notamment en choisissant des flux en sens inverse, ce qui accélère le séchage et facilite l'éjection des noyaux.

De préférence, les ouvertures de soufflage sont en connexion fluidique avec un caisson étanche d'alimentation en fluide. Le caisson est généralement relié lui-même de façon étanche à un générateur de fluide du type air chaud ou vapeur d'eau surchauffée, et l'arrivée de fluide à la température voulue et à la pression voulue dans le caisson peut être commandée par des moyens de pilotage appropriés.

Dans ce cas, selon un mode de réalisation, le caisson comprend une platine munie d'ouvertures en connexion fluidique avec les ouvertures de soufflage par des conduits. Ces conduits traversent ainsi, notamment, l'une des empreintes définissant les cavités, notamment l'empreinte inférieure.

Avantageusement, le dispositif comprend un système d'éjection des noyaux durcis, ledit système étant disposé du côté des ouvertures de soufflage et hors du caisson étanche. On peut ainsi dimensionner au plus juste le volume du caisson étanche, et éviter ou limiter au mieux les déperditions thermiques en limitant ainsi les composants présents dans le caisson étanche.

Selon un mode de réalisation préféré, ledit système d'éjection comprend des éjecteurs dont la base est hors du caisson étanche et qui traversent la platine du caisson étanche par des ouvertures pratiquées dans ladite platine. On a ainsi le maximum des composants appartenant au système d'éjection qui est bien hors du caisson : dans la configuration proposée, on dispose le caisson étanche entre le système d'éjection et les noyaux, et on vient faire traverser le caisson par les éjecteurs.

De préférence encore, les ouvertures pratiquées dans la platine pour les éjecteurs sont étanchéifiées : les éjecteurs peuvent donc être mus en translation notamment verticale, entre une position de repos et une position d'éjection, avec un coulissement du corps des éjecteurs dans les ouvertures de la platine du caisson sans remettre en cause l'étanchéité du caisson, ou de façon négligeable.

Si l'on avait incorporé le système d'éjection dans le caisson étanche, avec les bases des injecteurs et les mécanismes permettant la translation de ces injecteurs, on aurait ajouté une masse dans le caisson créant des déperditions thermiques, et on aurait un caisson de volume bien plus important et dont l'étanchéité aurait été bien plus complexe à assurer.

Avantageusement, les ouvertures de soufflage sont équipées de filtre(s). On évite ainsi que la présence de ces ouvertures ne vienne perturber le remplissage des cavités par le mélange sable + liant par les buses d'alimentation (le sable ne peut pas traverser ces filtres). On peut ainsi positionner plus facilement les zones d'injection de fluide de séchage dans les cavités sans impact négatif, sans défaut d'aspect supplémentaire sur le noyau et donc sur la pièce coulée finale. Ces filtres aident également à homogénéiser la circulation de fluide de séchage dans le noyau.

Les ouvertures de soufflage et les ouvertures d'alimentation peuvent être disposées relativement les uns par rapport aux autres dans les cavités de façon à ce que le sens d'introduction des matériaux pulvérulents dans lesdites cavités soit sensiblement opposé au sens d'introduction du fluide de séchage dans lesdites cavités.

De préférence, toutes les ouvertures de soufflage sont regroupées sur un bord de la cavité, et toutes les ouvertures d'alimentation sur un bord opposé. Concrètement, quand les cavités sont constituées par deux demi-moules, appelés aussi empreintes, les ouvertures d'alimentation peuvent être toutes du côté d'une des empreintes (la supérieure notamment) et les ouvertures de soufflage du côté de l'autre empreinte (l'inférieure notamment). Cette configuration autorise une circulation du sable dans la cavité substantiellement en sens inverse de la circulation du fluide de séchage, ultérieurement, dans le noyau en cours de constitution.

Les moyens de séchage peuvent comprendre des moyens d'évacuation du fluide hors des cavités par des ouvertures d'évacuation en connexion fluidique avec un caisson, éventuellement connecté à un système d'aspiration. Prévoir une aspiration permet en effet de faciliter et de mieux contrôler le cheminement du fluide de séchage dans le noyau poreux.

De préférence, les ouvertures d'évacuation sont en connexion fluidique avec un caisson étanche d'évacuation en fluide, le caisson d'évacuation comprenant de préférence une platine munie d'ouvertures en connexion fluidique avec les ouvertures d'évacuation par des conduits ou par des buses d'évacuation. Les buses d'évacuation montées sur une platine peuvent être placées au-dessus des ouvertures d'alimentation, en lieu et place des buses d'alimentation, lors de l'étape de soufflage.

De préférence, ces moyens d'évacuation sont équipés de filtres. Là encore, les filtres servent à contenir le mélange sable + liant dans la cavité, lors du remplissage de la cavité et tout au long de la formation du noyau.

De préférence encore, les moyens d'évacuation ont recours aux ouvertures d'alimentation des cavités et/ou à des ouvertures distinctes, de préférence munies de filtres.

Selon une variante, le dispositif selon l'invention peut présenter au moins deux systèmes d'éjection des noyaux durcis, dont notamment un système disposé du côté des ouvertures de soufflage et un système disposé du côté des ouvertures d'alimentation des cavités. En effet, de façon connue, on prévoit un système d'éjection des noyaux, généralement disposé du côté opposé de la boîte à noyaux au côté muni des buses d'alimentation en sable + liant. Selon l'invention, on peut prévoir que le système d'éjection soit plutôt du même côté, donc, selon le mode de réalisation préféré de l'invention, du côté opposé à celui des ouvertures de soufflage, ou cumuler les deux systèmes d'éjection, en ajoutant ce système d'éjection supplémentaire.

De préférence, les composés pulvérulents comprennent du sable et au moins un liant de type minéral. Avantageusement, ils ne contiennent que des liants de nature minérale, par exemple à base de silicate et/ou de phosphate. En effet, renoncer aux liants organiques permet de suivre les évolutions réglementaires dans le domaine de la fonderie.

Le fluide de séchage est de préférence de l'air (chaud et sec) ou de la vapeur d'eau surchauffée.

L'invention a également pour objet le procédé de mise en œuvre du dispositif décrit précédemment, où l'on alimente en composé(s) pulvérulent(s) les cavités par des ouvertures d'alimentation, puis où l'on souffle un fluide dans les cavités pour sécher des noyaux en cours de constitution dans lesdites cavités par soufflage d'un fluide par des ouvertures, l'injection du fluide se faisant dans les cavités dans un sens opposé à l'injection des composés pulvérulents.

De façon conventionnelle, on a généralement l'alimentation en sable et liant au-dessus de la boîte à noyaux, avec les ouvertures d'alimentation disposées sur le bord supérieur des cavités. Selon l'invention, les ouvertures de soufflage sont plutôt disposées sur le bord inférieur des cavités, de façon à ce qu'on alimente la boîte à noyaux en sable et liant selon un sens globalement du haut vers le bas, et en ce qu'on souffle ensuite du fluide chaud selon un sens globalement opposé, du bas vers le haut.

Selon un mode de réalisation, on évacue le fluide de séchage hors des cavités avec aspiration à travers des ouvertures pratiquées dans lesdites cavités. On force alors l'évacuation du fluide hors des cavités, ce qui permet d'accélérer et de mieux guider son cheminement dans le noyau poreux.

L'invention a également pour objet l'application du dispositif et/ou du procédé décrits plus haut pour l'obtention de noyaux de fonderie dépourvus de liant organique.

L'invention a également pour objet l'application du dispositif et/ou du procédé décrits plus haut pour l'obtention de noyaux de fonderie correspondant à des portions de pièces de moteurs thermiques, notamment des portions de culasse, et par exemple des chambres à eau de culasses de moteur thermique, et toute autre pièce de fonderie, notamment destinées à l'industrie automobile, dont la géométrie doit être très précise et reproductible et dont la qualité de surface doit être élevée.

L'invention concerne également les noyaux obtenus par le dispositif précédemment décrit, ces noyaux étant substantiellement dépourvus de composants organiques.

L'invention a également pour objet un procédé de fonderie par coulée gravité de pièces de fonderie, qui utilise ces noyaux.

D'autres particularités et avantages apparaîtront à la lecture de la description ci-après d'un mode particulier de réalisation, non limitatif de l'invention, faite en référence aux figures très schématiques suivantes :
- les figures 1 à 6 représentent dans son ensemble, en coupe verticale, un exemple de dispositif de noyautage selon l'état de l'art existant, la figure 1 étant une vue d'ensemble avec la boite à noyaux ouvertes, les figures 2 à 6 présentant le dispositif à différentes étapes de la production des noyaux ;
- la figure 7 est une vue en coupe verticale d'un dispositif de noyautage modifié selon une première variante de l'invention;
- la figure 8 est un agrandissement de la platine d'évacuation d'air chaud du dispositif de noyautage de la figure 7 ;
- la figure 9 est une vue en coupe verticale d'un dispositif de noyautage modifié selon une deuxième variante de l'invention.

Ces figures sont très simplifiées, les éléments représentés ne sont donc pas nécessairement à l'échelle les uns par rapport à l'autre ou d'une figure à l'autre. Chaque référence conserve la même signification d'une figure à l'autre. La représentation des outillages se fait dans leur configuration habituelle d'utilisation, et c'est dans ce sens qu'il faut comprendre les références spatiales du type « supérieur », « inférieur », « haut » ou « bas » ... (ainsi que dans tout le présent texte).

Les figures 1 à 6 sont donc des vues en coupe verticale d'un dispositif 1 de noyautage selon l'état de l'art existant, et dont tous les composés et le mode de fonctionnement ne seront donc pas détaillés, à différents stades de la fabrication des noyaux. Elles permettent d'illustrer le principe de la fabrication de noyaux de fonderie, sans que l'invention se limite nécessairement à ce dispositif précis.

Ce dispositif 1 comprend donc schématiquement une partie 2 dite « ensemble tête de tir » alimentée en mélange pulvérulent de sable et de liant par un conduit (non représenté) dans lequel débouche une trémie (non représentée). Le dispositif comprend aussi une partie 3 dite « boîte à noyaux », une partie dite « ensemble de séchage » 4 (figure 4) et une partie dite « système d'éjection » 5.

La boîte à noyaux 3 est montée mobile selon un axe vertical X et selon un axe horizontal Z. L'ensemble de séchage 4 et l'ensemble tête de tir 2 sont montés mobiles selon un axe horizontal Y. La boîte à noyaux 3 comprend une empreinte inférieure 31 chauffée, une empreinte supérieure 32 chauffée, des fourches (non représentées), et des cavités 34 définies conjointement par les empreintes 31 et 32 pour définir les formes et dimensions des noyaux à fabriquer.

La tête de tir 2 comprend une platine d'injection 21 qui se trouve en partie inférieure du caisson contenant le mélange de sable et de liant S, et qui est munie d'ouvertures en connexion avec des buses d'injection 22 destinés à alimenter les cavités 8 par des canaux 33 pratiqués dans l'empreinte supérieure 7.

Le système de séchage 4 (figure 4) comprend une cloche d'injection 41, avec un point d'injection 42 relié à une source de fluide chaud du type air chaud sec (non représentée). La cloche d'injection 42 est apte à injecter ce fluide chaud dans les cavités 8 via les canaux d'alimentation 33. Des filtres 35 sur des ouvertures des cavités dans l'empreinte inférieure, permettent d'évacuer le fluide de séchage en retenant le sable dans la cavité.

Le système d'éjection 5 comprend des éjecteurs 51 fixés sur une platine d'éjection mobile 52 disposée sous l'empreinte inférieure 32.

La figure 1 est une représentation générale du dispositif de noyautage avec la boite à noyaux ouverte, au démarrage de la fabrication : les deux empreintes 31 et 32 ne sont pas en contact l'une avec l'autre, les buses d'alimentation 22 en mélange ne sont pas en connexion avec les canaux 33 de l'empreinte supérieure 31.

La figure 2 représente la boîte à noyaux 3 fermée, en position d'injection dans les cavités fermées 34 du mélange sable + liant par les buses 22 puis les canaux 33 débouchant dans des ouvertures disposées dans l'empreinte supérieure 31 des cavités 34.

La figure 3 représente la boîte à noyaux 3 toujours fermée, avec les cavités 34 en cours de remplissage : c'est l'étape d'injection du mélange S sous pression.

La figure 4 représente l'étape de retrait de la tête de tir et la mise en place du système de séchage 4 au-dessus de l'empreinte supérieure 31. Le fluide chaud sous pression est guidé depuis l'emplacement où étaient les buses d'alimentation 22 par les canaux 33 jusque dans les cavités 34 pour traverser les noyaux N. il est ensuite évacué à travers les filtres 35 disposés par des ouvertures pratiquées dans l'empreinte inférieure 32. Les flux préférentiels d'écoulement du fluide chaud, symbolisés par des flèches f₁ à la figure 4, sont donc liés à l'implantation des buses d'injection 22.

La figure 5 représente l'étape d'arrêt du soufflage du fluide chaud et l'ouverture de la boite à noyaux 3, lorsque le noyau est suffisamment durci pour être éjecté et manipulé : les noyaux reposent sur l'empreinte inférieure 32.

La figure 6 représente l'étape d'éjection des noyaux N, par le système d'éjection 5, par une poussée verticale vers le haut des noyaux par les éjecteurs 55 supportés par la platine mobile 52 en translation verticale.

La figure 7 représente selon l'invention une alternative pour procéder au séchage des noyaux N: toutes choses égales par ailleurs, on vient inverser le flux de circulation du fluide chaud, comme représenté par les flèches f₂, en modifiant le système de séchage 4', 4" : l'alimentation en fluide chaud se fait par le système 4', et son évacuation par le système 4". On ajoute sous l'empreinte inférieure 32 une platine mobile 41' définissant un caisson étanche 42' alimenté par une source de fluide chaud. On exploite au-dessus de l'empreinte supérieure 31 une cloche étanche 42" définie par une platine 41" présentant une étanchéité périphérique. La figure 8 est un agrandissement de la platine 41" et sera décrite avec la figure 7.

L'injection de fluide se fait donc par le caisson 42' en connexion fluidique avec les canaux 36 ménagés dans l'empreinte inférieure et débouchant dans les cavités 34 par des ouvertures munies de filtres 35, par en bas donc. La platine 41' étant traversée par les éjecteurs 51 par des ouvertures appropriées, on peut munir ces ouvertures de moyens d'étanchéité périphériques 52 de façon à garantir l'étanchéité du caisson 42' dans ces zones.

Le fluide chaud remonte ensuite en traversant les noyaux N, par les ouvertures de la platine 42" munies de buses d'évacuation 43" équipées de tétines 44" dont la section de sortie est munie optionnellement d'un filtre 45". Cette platine 42" associée à la platine 41 " définit un caisson étanche. Les buses 43" ne sont donc pas au sens propre des buses d'injection, mais des buses servant à capter et évacuer le fluide chaud en partie haute vers le caisson 42", leurs filtres 45" garantissant, si besoin est, la rétention du sable et du liant dans les cavités 34.

La figure 9 est une variante de la figure 7 : toutes choses égales par ailleurs, on vient ajouter au système d'injection inférieur 5 un système d'injection supérieur 5' monté mobile en translation verticale, et comprenant des éjecteurs 51' montés sur une platine mobile 52', et qui traversent la platine 42". On peut prévoir des moyens d'étanchéité (non représentés) pour maintenir l'étanchéité du caisson d'évacuation dans les zones traversées par ces éjecteurs supplémentaires.

Il est possible qu'un ou certains de ces injecteurs supplémentaires viennent traverser aussi le corps des buses 43" et leurs filtres comme représenté à la figure. On voit aussi qu'on peut prévoir aussi, outre les buses 43" (ou à leur place) de simples canaux 46" dans l'empreinte supérieure 31, éventuellement munis de filtres 35 dans les ouvertures des cavités 34 dans lesquelles ils débouchent, et qui sont en connexion fluidique avec le caisson d'évacuation par un perçage 47" correspondant de la platine.

A noter que pour les deux variantes, on peut prévoir au niveau de l'ouverture d'évacuation du caisson supérieur défini par les platines 41" et 42" une aspiration facilitant et accélérant l'évacuation du fluide chaud.

L'invention fait donc circuler le fluide de séchage en sens inverse de l'injection du mélange sable + liant. L'injection du fluide se fait dans l'exemple de l'invention par des conduits dans l'empreinte débouchant dans les cavités par des ouvertures équipées de filtres. Ainsi, - on ne perturbe pas l'étape de remplissage des cavités par injection du sable, - on positionne facilement les zones d'injection de fluide de séchage sans impact négatif sur la qualité d'aspect du noyau, donc de la pièce coulée, - on améliore l'homogénéité de circulation du fluide de séchage à travers tout le noyau poreux.

Les avantages liés à l'invention sont significatifs. Ainsi, on a observé un gain de temps dans l'opération de séchage qui peut atteindre jusqu'à 40% du temps habituel : le noyau acquiert plus vite les caractéristiques mécaniques suffisantes pour supporter l'étape suivante d'éjection sans dommages, et ceci, d'autant plus que l'on injecte le fluide chaud depuis l'empreinte inférieure, donc qu'on met en contact le fluide chaud d'abord avec la partie inférieure du noyau dans la cavité, celle qui est soumise le plus directement à la poussée des éjecteurs.

Avec l'invention, on peut donc passer des liants organiques à des liants minéraux sans préjudice sur l'opération de séchage des noyaux.

On obtient également un gain sur la qualité du séchage du noyau, avec une meilleure déshydratation de celui-ci, donc un durcissement plus uniforme conduisant à l'obtention d'un noyau plus solide, plus résistant globalement. Le noyau voit aussi sa capacité au stockage augmenter, par une plus grande pérennité de ses propriétés mécaniques.

En outre, le séchage peut démarrer plus tôt, car il n'est plus nécessaire d'attendre le retrait de la platine d'injection du sable et la mise en place de la cloche d'injection du fluide de séchage : le séchage peut commencer dès que la platine d'injection du sable est retirée. En injectant le fluide chaud ave de préférence une mise en pression progressive de celui-ci, on peut donc sécher plus tôt sans risque de souffler le sable hors des cavités.

Les filtres positionnés aussi bien dans les ouvertures de soufflage du fluide chaud que dans les ouvertures d'évacuation de celui-ci garantissent non seulement la rétention du sable dans la cavité mais aussi l'absence ou la quasi- absence de traces de ces ouvertures sur le noyau et donc sur la pièce coulée qui en résulte (ce qui n'est pas toujours le cas des buses d'injection de sable). On note même que l'ajout de filtres dans les ouvertures des conduits d'évacuation (qui peuvent être les mêmes que les conduits dans lesquelles débouchent les buses d'injection de sable en position d'injection) permet d'aplanir les défauts d'aspect créés lors de l'injection de sable.

A noter également que l'on peut ajuster au mieux le soufflage du fluide de séchage en réglant la pression de soufflage, qui peut être constante ou progressive, et qu'une aspiration dans la zone d'évacuation permet également un ajustement tout au long du séchage.

## Revendications

1. Dispositif (1) de noyautage pour fonderie par gravité, ledit dispositif de noyautage comportant : - des moyens de constitution des noyaux comprenant des outillages définissant des cavités de moulage (34), - des moyens d'alimentation en composé(s) pulvérulent(s) desdites cavités par des ouvertures d'alimentation, et
- des moyens de séchage des noyaux en cours de constitution dans lesdites cavités (34) par soufflage d'un fluide par des ouvertures de soufflage qui sont distinctes des ouvertures d'alimentation, les ouvertures de soufflage étant en connexion fluidique avec un caisson étanche (42') d'alimentation en fluide, **caractérisé en ce que** ledit dispositif comprend un système d'éjection (5) des noyaux (N) durcis, ledit système étant disposé du côté des ouvertures de soufflage et hors du caisson étanche (42').

2. Dispositif (1) de noyautage selon la revendication précédente, **caractérisé en ce que** le caisson (42') comprend une platine (41') munie d'ouvertures en connexion fluidique avec les ouvertures de soufflage par des conduits.

3. Dispositif (1) selon la revendication précédente, **caractérisé en ce que** ledit système d'éjection (5) comprend des éjecteurs (51) dont la base est hors du caisson étanche (42') et qui traversent la platine (41') par des ouvertures pratiquées dans ladite platine (41').

4. Dispositif selon la revendication précédente, **caractérisé en ce que** les ouvertures pratiquées dans la platine (41') pour les éjecteurs sont étanchéifiées.

5. Dispositif (1) de noyautage selon l'une des revendications précédentes, **caractérisé en ce que** les ouvertures de soufflage sont équipées de filtre(s) (35).

6. Dispositif (1) de noyautage selon l'une des revendications précédentes, **caractérisé en ce que** les ouvertures de soufflage et les ouvertures d'alimentation sont disposées relativement les uns par rapport aux autres dans les cavités de façon à ce que le sens d'introduction des matériaux pulvérulents (S) dans lesdites cavités (34) soit sensiblement opposé au sens d'introduction du fluide de séchage dans lesdites cavités.

7. Dispositif (1) de noyautage selon la revendication précédente, **caractérisé en ce que** toutes les ouvertures de soufflage sont regroupées sur un bord de la cavité (34), et toutes les ouvertures d'alimentation sur un bord opposé.

8. Dispositif (1) de noyautage selon l'une des revendications précédentes, **caractérisé en ce que** les moyens de séchage comprennent des moyens d'évacuation du fluide hors des cavités par des ouvertures d'évacuation en connexion fluidique avec un caisson (4"), éventuellement connecté à un système d'aspiration.

9. Dispositif (1) de noyautage selon la revendication 9, **caractérisé en ce que** les ouvertures d'évacuation sont aussi les ouvertures d'alimentation des cavités (34) et/ou sont des ouvertures distinctes, de préférence munies de filtres (35).

10. Dispositif (1) de noyautage selon l'une des revendications précédentes, **caractérisé en ce qu'**il présente au moins deux systèmes d'éjection des noyaux (N) durcis, dont notamment un système (5) disposé du côté des ouvertures de soufflage et un système (5') disposé du côté des ouvertures d'alimentation des cavités (34).

11. Procédé de mise en œuvre du dispositif selon l'une des revendications précédentes, **caractérisé en ce qu'**on alimente en composé(s) pulvérulent(s) les cavités (34) par des ouvertures d'alimentation, puis **en ce qu'**on souffle un fluide dans les cavités (34) pour sécher des noyaux (N) en cours de constitution dans lesdites cavités par soufflage d'un fluide par des ouvertures, l'injection du fluide se faisant dans les cavités dans un sens opposé à l'injection des composés pulvérulents.

## Patentansprüche

1. Kernformungsvorrichtung (1) für die Schwerkraft Gießerei, wobei core- Formungsvorrichtung, umfassend : - Mittel zum Bilden des Kerns, umfassend Werkzeuge definieren Formhöhlungen (34), - Mittel zum Zuführen von pulverförmigen Verbindung (en)) wobei die Hohlräume durch Zuführöffnungen, und - Mittel zum Trocknen der Kerne in den Hohlräumen ausgebildet sind (34) durch ein Fluid durch Blasöffnungen bläst,
die getrennte von den Zuführöffnungen, Die Blasöffnungen stehen in Fluidverbindung mit einem wasserdichten Gehäuse (42'), um Fluid zuzuführen, das **dadurch gekennzeichnet ist, dass** die Vorrichtung eine Auswurfvorrichtung (5) der ausgehärteten Kerne (N) umfasst, wobei das System seitlich angeordnet ist Blasöffnungen und aus dem abgedichteten Gehäuse (42').

2. Entkernungsvorrichtung (1) nach dem vorhergehenden Anspruch, **dadurch gekennzeichnet, dass** der Kasten (42') eine Platte (41') umfasst, die mit Öffnungen in Fluidverbindung mit den Blasöffnungen über Kanäle versehen ist.

3. Vorrichtung (1) gemäß dem vorhergehenden Anspruch, **dadurch gekennzeichnet, dass** das Auswurfsystem (5) Auswerfer (51) umfasst, deren Boden sich außerhalb des versiegelten Kastens (42') befindet und die mittels der Platte (41') durchlaufen Öffnungen in der Platte (41').

4. Vorrichtung nach dem vorhergehenden Anspruch, **dadurch gekennzeichnet, dass** die in der Platte (41') für die Auswerfer vorgenommenen Öffnungen verschlossen sind.

5. Vorrichtung (1) zum Entkernen nach einem der vorhergehenden Ansprüche, **gekennzeichnet dadurch, dass** die Blasöffnungen mit Filter(n) (35) ausgestattet sind.

6. Kernformvorrichtung (1) nach einem der vorhergehenden Ansprüche, **dadurch gekennzeichnet, dass** die Blasöffnungen und die Zufuhröffnungen in den Hohlräumen relativ zueinander angeordnet sind, so dass die Einführrichtung pulverförmige Materialien (S) in den Hohlräumen (34) sind der Richtung des Einführens des Trocknungsfluids in die Hohlräume im wesentlichen entgegengesetzt.

7. Vorrichtung (1) der Infiltration nach dem vorhergehenden Anspruch, **dadurch gekennzeichnet, daß** alle Blasöffnungen gruppiert e s auf einer Kante des Hohlraums (34) und alle Versorgungsöffnungen an einem gegenüberliegenden Rand.

8. Vorrichtung (1) zum Entkernen nach einem der vorhergehenden Ansprüche, **dadurch gekennzeichnet, dass** das Trocknungsmittel Mittel zum Evakuieren des Fluids aus den Hohlräumen über Evakuierungsöffnungen in Fluidverbindung mit einem Kasten (4 "), möglicherweise an ein Saugsystem angeschlossen.

9. Kern Befülleinrichtung (1) nach Anspruch 9, **dadurch gekennzeichnet, dass** die Austrittsöffnungen sind auch die Versorgungsöffnungen der Hohlräume (34) und / oder sind getrennte Öffnungen, vorzugsweise mit Filtern versehen (35).

10. Entkernungsvorrichtung (1) nach einem der vorhergehenden Ansprüche, **dadurch gekennzeichnet, dass** sie mindestens zwei Systeme zum Auswerfen der gehärteten Kerne (N) aufweist, einschließlich insbesondere eines Systems (5), das an der Seite der Blasöffnungen und angeordnet ist ein System (5'), das an der Seite der Versorgungsöffnungen der Hohlräume (34) angeordnet ist.

11. Verfahren zum Implementieren der Vorrichtung gemäß einem der vorhergehenden Ansprüche, **gekennzeichnet dadurch, dass** die pulverförmige (n) Verbindung (en) über Zufuhröffnungen in die Hohlräume (34) eingespeist werden (werden), und dann, dass die ein Fluid in den Hohlräumen (34) zum Trocknen von Kernen (N), das in den Hohlräumen gebildet wird, indem ein Fluid durch Öffnungen geblasen wird, wobei die Injektion des Fluids in den Hohlräumen in einer der Injektion entgegengesetzten Richtung erfolgt pulverförmige Verbindungen.

## Claims

1. Core-forming device (1) for gravity foundry, said core-forming device comprising : - means for constituting the cores comprising tools defining mold cavities (34), - means for supplying powdered compound(s)) said cavities by supply openings , and - means for drying the cores being formed in said cavities (34) by blowing a fluid through blow openings which are separate from the supply openings , the blowing openings being in fluid connection with a waterproof case (42 ') to supply fluid, **characterized in that** said device comprises an ejection device (5) of the cores (N) cured, said system being arranged on the side blowing openings and out of the sealed casing (42 ').

2. Device (1) for coring according to the preceding claim, **characterized in that** the box (42 ') comprises a plate (41') provided with openings in fluid connection with the blowing openings by ducts.

3. Device (1) according to the preceding claim, **characterized in that** said ejection system (5) comprises ejectors (51) whose base is outside the sealed box (42 ') and which pass through the plate (41') by means of openings made in said plate (41 ').

4. Device according to the preceding claim, **characterized in that** the openings made in the plate (41 ') for the ejectors are sealed.

5. Device (1) for coring according to one of the preceding claims, **characterized in that** the blowing openings are equipped with filter(s) (35).

6. Core-forming device (1) according to one of the preceding claims, **characterized in that** the blowing openings and the supply openings are arranged relatively to each other in the cavities so that the direction of insertion powdery materials (S) in said cavities (34) is substantially opposite to the direction of introduction of the drying fluid into said cavities.

7. Device (1) of infiltration according to the preceding claim, **characterized in that** all the blowing openings are grouped e s on an edge of the cavity (34), and all the supply openings on an opposite edge.

8. Device (1) for coring according to one of the preceding claims, **characterized in that** the drying means comprise means for evacuating the fluid from the cavities via evacuation openings in fluid connection with a box (4 "), possibly connected to a suction system.

9. Device (1) for coring according to Claim 9, **characterized in that** the discharge openings are also the supply openings of the cavities (34) and / or are separate openings, preferably provided with filters (35).

10. Device (1) for coring according to one of the preceding claims, **characterized in that** it has at least two systems for ejecting the hardened cores (N), including in particular a system (5) arranged on the side of the blowing openings and a system (5') arranged on the side of the supply openings of the cavities (34).

11. Method of implementing the device according to one of the preceding claims, **characterized in that** the powdery compound(s) are fed into the cavities (34) via feed openings, then **in that** the a fluid in the
cavities (34) for drying cores (N) being formed in said cavities by blowing a fluid through openings, the injection of the fluid taking place in the cavities in a direction opposite to the injection powdery compounds.
